# FASCICULE DE BREVET EUROPEEN

(11) **EP 1 910 742 B1**
(45) Date de publication et mention de la délivrance du brevet: **06.09.2017**
(21) Numéro de dépôt: 06794239.1
(22) Date de dépôt: 27.07.2006
(51) Int. Cl.: F23D 14/06, F23D 14/64

(54) **BRULEUR A GAZ A MULTIPLES COURONNES DE FLAMMES CONCENTRIQUES**
GASBRENNER MIT MEHREREN KONZENTRISCHEN FLAMMENRINGEN
GAS BURNER WITH MULTIPLE CONCENTRIC FLAME RINGS

(30) Priorité: 29.07.2005 FR 0508166
(43) Date de publication de la demande: 16.04.2008
(73) Titulaire: SOCIETE NOUVELLE SOURDILLON, 37250 Veigne (FR)
(72) Inventeur: TROCHOU, Christophe, c/o Burner Systems Int. (BSI), F-37250 Veigne (FR)
(74) Mandataire: Cabinet Plasseraud
(86) Numéro de dépôt international: PCT/FR2006/001844
(87) Numéro de publication internationale: WO 2007/012766

(56) Documents cités:
- WO-A-2004/044490
- WO-A-2005/078342
- US-A- 5 401 164
- US-B1- 6 332 460

## Description

La présente invention concerne le domaine des brûleurs à gaz à multiples couronnes de flammes concentriques, et elle concerne plus spécifiquement des perfectionnements à ceux de ces brûleurs qui comprennent :
- un brûleur central avec une couronne centrale d'orifices de flammes, un injecteur de gaz central axial pour ledit brûleur central, et des moyens convergents-divergents formant venturi interposés entre l'injecteur central et la couronne centrale d'orifices de flammes, et
- un brûleur extérieur annulaire entourant coaxialement ledit brûleur central et muni d'au moins une couronne annulaire d'orifices de flammes, des moyens d'injection de gaz pour le brûleur extérieur annulaire, et des moyens convergents-divergents formant venturi interposés entre les moyens d'injection de gaz et la couronne annulaire d'orifices de flammes, et
- des moyens d'amenée de gaz audit injecteur central axial et auxdits moyens d'injection.

On connaît déjà des brûleurs à gaz du type considéré, notamment d'après le document WO 2005/080870 A1 au nom de la Déposante.

Ces brûleurs connus présentent l'inconvénient que le brûleur annulaire est alimenté en mélange air-gaz en un seul endroit de son pourtour, de sorte que son fonctionnement n'est pas optimal.

L'invention a pour but de proposer un brûleur à gaz de ce type qui soit plus performant du point de vue énergétique, c'est-à-dire plus puissant à dimensions sensiblement identiques, tout en étant structurellement simple et facile à fabriquer et à assembler.

A ces fins, un brûleur à gaz à multiples couronnes de flammes concentriques tel que mentionné au préambule de la revendication 1 comprend des moyens d'injection de gaz pour le brûleur extérieur annulaire qui comprennent plusieurs injecteurs de gaz disposés sensiblement radialement autour de l'injecteur de gaz central axial, et des moyens convergents-divergents qui comprennent au moins deux conduits convergents-divergents sensiblement radiaux formant venturis tubulaires d'étendues respectives sensiblement radiales et débouchant dans le brûleur extérieur annulaire, lesdits conduits s'étendant sensiblement coaxialement respectivement auxdits injecteurs radiaux.

Grâce à cet agencement, il est possible d'amener au brûleur annulaire un débit important de mélange air-gaz réparti en plusieurs endroits de son pourtour, de sorte que son fonctionnement se trouve optimisé par rapport à l'agencement antérieur..

Un tel agencement laisse toute liberté quant au choix du mode d'alimentation en gaz. Un tel brûleur est connu du document WO 2004/044490 A1. Selon l'invention, le brûleur comporte une embase centrale disposée coaxialement au brûleur central et en ce que cette embase comporte
- un alésage central sensiblement coaxial débouchant vers le haut et propre à recevoir le susdit injecteur de gaz central axial, et
- au moins deux alésages latéraux sensiblement radiaux débouchant latéralement en étant propres à recevoir respectivement les au moins deux injecteurs de gaz latéraux disposés sensiblement radialement.

Il est alors possible d'agencer l'embase en fonction du type d'alimentation en gaz retenu : dans le cas d'une alimentation commune des deux brûleurs central et extérieur annulaire, on prévoit que les au moins deux alésages latéraux sensiblement radiaux de l'embase sont en communication avec l'alésage central et que l'embase comporte en outre un alésage de raccordement en communication avec l'extrémité inférieure de l'alésage central et propre à recevoir l'extrémité d'un tube d'amenée du gaz ; dans le cas de deux alimentations distinctes, on prévoit que l'embase comporte un premier alésage de raccordement en communication avec l'alésage central et propre à recevoir l'extrémité d'un premier tube d'amenée du gaz et un second alésage de raccordement en communication avec les susdits alésages latéraux et propre à recevoir l'extrémité d'un second tube d'amenée du gaz.

Pour conserver au brûleur une configuration générale suffisamment plate, il est souhaitable que les conduits tubulaires convergents-divergents formant venturis soient inclinés vers le haut en direction de l'extérieur.

Dans ce cas, il est avantageux que l'embase soit, au moins dans sa partie supérieure, de forme générale sensiblement tronconique avec une conicité telle que les injecteurs de gaz latéraux soient inclinés en étant sensiblement coaxiaux respectivement aux conduits convergents-divergents formant venturis tubulaires.

Il est souhaitable, pour obtenir un fonctionnement régulier, que les conduits convergents-divergents formant venturis tubulaires soient répartis angulairement de façon sensiblement équidistante. Avantageusement, ces conduits convergents-divergents formant venturis tubulaires sont en nombre compris entre 2 et 5, et de préférence en pratique au nombre de trois mutuellement écartés angulairement d'environ 120°.

Dans un exemple de réalisation concret, le brûleur extérieur annulaire comporte deux couronnes annulaires d'orifices de flammes respectivement intérieure et extérieure.

De façon concrète également, les moyens convergents-divergents formant venturis interposés entre l'injecteur central et la couronne centrale d'orifices de flammes comprennent un divergent annulaire radial entourant un puits central coaxial à l'injecteur central, de sorte que, en conjonction avec les convergents-divergents tubulaires d'étendue radiale d'alimentation du brûleur extérieur annulaire, on est en mesure de réaliser un brûleur à gaz à multiples couronnes de flammes concentriques qui soit de relativement faible hauteur.

De façon typique, un brûleur à gaz agencé comme il vient d'être exposé peut présenter une puissance de l'ordre de 7 kW en conservant approximativement les dimensions transversales d'un brûleur actuel d'une puissance de l'ordre de 5 kW.

Un autre intérêt du brûleur agencé selon un mode de réalisation préféré réside dans la possibilité de conserver une conformation structurelle analogue à celle des brûleurs antérieurs avec un nombre restreint de pièces constitutives, un tel brûleur comprenant :
- une pièce constitutive inférieure ou pot propre à être fixée à une plaque de dessus d'un appareil de cuisson sensiblement coaxialement à une ouverture de ladite plaque de dessus,
- une pièce constitutive supérieure ou tête comprenant une partie centrale délimitée périphériquement par une paroi latérale échancrée définissant des ouvertures de flammes pour constituer la susdite couronne centrale de flammes et une partie annulaire sensiblement coaxiale à ladite partie centrale et délimitée par au moins une paroi latérale échancrée définissant des ouvertures de flammes pour constituer la susdite couronne annulaire de flammes,
- un chapeau central de forme sensiblement discoïdale propre à coiffer ladite partie centrale, et
- un chapeau annulaire propre à coiffer ladite partie annulaire.

Dans ce cas, le brûleur se caractérise en ce que
- le pot comporte une plage centrale agencée pour supporter centralement l'injecteur axial et les injecteurs radiaux, et
- au moins le pot et/ou la tête comporte au moins deux gouttières rayonnantes qui s'étendent à partir de ladite plage centrale ou respectivement ladite partie centrale où elles sont débouchantes et jusqu'au bord extérieur du pot ou respectivement jusqu'à la partie annulaire avec laquelle elles communiquent, lesdites gouttières étant fermées par respectivement la tête ou le pot dans la position d'assemblage desdits pot et tête pour constituer les susdits conduits convergents-divergents formant venturis tubulaires d'étendue sensiblement radiales.

Dans ce cas, selon un mode de réalisation préféré, on prévoit que :
- le pot comporte au moins deux gouttières rayonnantes qui s'étendent à partir de ladite plage centrale et qui sont ouvertes respectivement vers le haut,
- la tête comporte au moins deux gouttières rayonnantes qui s'étendent à partir de ladite partie centrale et qui sont ouvertes respectivement vers le bas, et
- les gouttières du pot et les gouttières de la tête se superposent deux à deux, dans la position d'assemblage desdits pot et tête, pour constituer les susdits conduits convergents-divergents formant venturis tubulaires d'étendue sensiblement radiale.

La conception du pot peut, de son côté, donner lieu à deux réalisations possibles en fonction de la conception générale de l'appareil de cuisson.

Une première conception consiste en ce que le pot possède une structure pleine et en ce qu'au moins le pot et/ou la tête comporte au moins deux gorges sensiblement radiales, intercalées entre les susdites gouttières, qui s'étendent en étant débouchantes entre ladite plage centrale et le bord extérieur du pot ou respectivement de la tête, ces gorges étant fermées par respectivement la tête ou le pot dans la position d'assemblage desdits pot et tête pour constituer des passages d'étendue généralement radiale propres à assurer l'alimentation en air primaire par le dessus de la plaque de dessus de l'appareil de cuisson. Dans ce cas, il est avantageux de prévoir que :
- le pot comporte au moins deux gorges sensiblement radiales, qui sont intercalées entre les susdites gouttières et qui s'ouvrent sensiblement vers le haut,
- la tête comporte au moins deux gorges sensiblement radiales, qui sont intercalées entre les susdites gouttières et qui s'ouvrent sensiblement vers le bas,
- les gorges du pot et les gorges de la tête se superposant deux à deux, dans la position d'assemblage desdits pot et tête, pour constituer les susdits passages d'alimentation en air primaire.

Une autre conception consiste en ce que le pot possède une structure qui est ajourée au moins partiellement entre les gouttières et qui est propre à assurer l'alimentation en air primaire par le dessous de la plaque de dessus de l'appareil de cuisson.

Avantageusement dans ce cas, les gouttières du pot s'étendent jusque sous la partie annulaire de la tête et la partie annulaire de la tête possède un fond qui est pourvu d'ouvertures en regard des extrémités situées radialement vers l'extérieur desdites gouttières du pot.

Dans le cas où les injecteurs sont supportés sur une embase commune comme indiqué plus haut, il est intéressant que la plage centrale du pot présente une ouverture centrale à travers laquelle ladite embase de support des injecteurs est engagée par le dessous du pot, avec sa partie supérieure tronconique en saillie au-dessus de ladite plage centrale et avec sa partie inférieure sous-jacente au pot, ladite partie inférieure étant munie du ou des alésages de raccordement.

Pour faciliter le guidage mutuel du pot et de la tête lors de leur assemblage et assurer aussi leur blocage mutuel en rotation une fois assemblés, on prévoit avantageusement que le pot et/ou la tête comporte des paires de doigts saillants disposés de part et d'autre des gouttières respectives et propres à recevoir les gouttières correspondantes de respectivement la tête et/ou le pot.

Dans l'agencement concret préféré indiqué plus haut, on prévoit que le pot et/ou la tête comporte trois gouttières sensiblement radiales mutuellement écartées angulairement d'environ 120° et trois gorges sensiblement radiales intercalées entre les susdites gouttières.

L'invention sera mieux comprise à la lecture de la description détaillée qui suit de certains modes de réalisation préférés donnés uniquement à titre d'exemples non limitatifs. Dans cette description, on se réfère aux dessins annexés sur lesquels :
- la figure 1 est une vue d'ensemble, en perspective de côté, d'un mode de réalisation possible d'un brûleur à gaz à multiples couronnes de flammes agencé conformément à l'invention ;
- la figure 2 est une vue en coupe diamétrale du brûleur de la figure 1 ;
- la figure 3 est une vue en coupe d'un premier exemple de réalisation d'une pièce du brûleur des figures 1 et 2 ;
- la figure 4 est une vue éclatée, en perspective par le dessus, du brûleur des figures 1 et 2 ;
- la figure 5 est une vue éclatée, en perspective par le dessous, du brûleur des figures 1 et 2 ;
- les figures 6A, 6B et 6C illustrent un second mode de réalisation de la pièce du brûleur montrée à la figure 3, respectivement en vue de dessus et en vues en coupe selon les lignes B-B et C-C de la figure 6A ; et
- la figure 7 illustre une variante de réalisation du pot du brûleur conforme à l'invention montré dans une représentation analogue à celle du pot apparaissant sur la figure 4, mais avec une orientation angulaire différente.

En se reportant tout d'abord aux figures 1 à 3, un brûleur à gaz à multiples couronnes de flammes concentriques, désigné dans son ensemble par la référence 1, visé par l'invention comprend essentiellement deux brûleurs à gaz élémentaires imbriqués l'un dans l'autre, à savoir un brûleur central 2 et un brûleur extérieur annulaire 3 entourant coaxialement ledit brûleur central 2.

Le brûleur central 2 comprend :
- un corps de brûleur central 4 possédant une couronne centrale d'orifices de flammes 5,
- un injecteur de gaz 6 central axial disposé sensiblement coaxialement audit corps de brûleur central 4, et
- des moyens convergents-divergents 7 formant venturi qui sont interposés entre l'injecteur central 6 et la couronne centrale d'orifices de flammes 5.

Le brûleur extérieur annulaire 3 entourant coaxialement ledit brûleur central 2 comprend :
- un corps de brûleur extérieur annulaire 8 possédant au moins une couronne annulaire d'orifices de flammes 9 intérieure et/ou extérieure (sur les figures 1 à 5, il est prévu deux couronnes de flammes respectivement intérieure 9i et extérieure 9e),
- des moyens d'injection de gaz 10 qui comprennent plusieurs injecteurs de gaz 11 disposés sensiblement radialement autour de l'injecteur de gaz 6 central axial, et
- des moyens convergents-divergents 12 formant venturi interposés entre les moyens d'injection de gaz 10 et la couronne annulaire d'orifices de flammes 9, lesquels moyens convergents-divergents 12 comprennent au moins deux conduits 13 convergents-divergents sensiblement radiaux formant venturis tubulaires d'étendues respectives sensiblement radiales et débouchant dans le corps de brûleur extérieur annulaire 8, lesdits conduits 13 convergents-divergents s'étendant sensiblement coaxialement respectivement auxdits injecteurs 11 radiaux.

Enfin, le brûleur 1 comporte des moyens 14 d'amenée de gaz audit injecteur central axial 6 et auxdits moyens d'injection 10, moyens 14 d'amenée de gaz dont il sera plus explicitement question maintenant.

L'agencement qui vient d'être exposé laisse toute liberté quant au choix du mode d'alimentation en gaz. Une première possibilité de montage consiste en ce que lesdits moyens d'amenée de gaz comprennent une tubulure unique située sensiblement centralement et raccordée à tous les injecteurs : le brûleur est alors pourvu d'une seule alimentation en gaz comportant une unique commande (robinet unique) alimentant simultanément le brûleur central et le brûleur extérieur annulaire. Mais on peut aussi prévoir que lesdits moyens d'amenée de gaz comprennent une première tubulure raccordée à l'injecteur de gaz central axial et une seconde tubulure raccordée aux injecteurs de gaz latéraux : chacun du brûleur central et du brûleur extérieur annulaire comporte sa propre alimentation en gaz avec sa propre commande (deux robinets respectifs), de sorte qu'il est possible de réaliser une chauffe différenciée au centre et à la périphérie (cuisine WOK) .

Dans ce contexte, pour simplifier à la fois la structure du brûleur et l'assemblage de ses pièces constitutives, il est intéressant que les moyens 14 d'amenée de gaz comportent une embase 16 centrale disposée coaxialement au brûleur central 2 et agencée pour supporter tous les injecteurs de gaz dans leurs situations respectives appropriées. A cette fin, on prévoit que cette embase 14 comporte, comme visible à la figure 3 et aux figures 6A à 6C :
- un alésage central 15 sensiblement coaxial débouchant vers le haut et propre à recevoir le susdit injecteur de gaz central axial 6, et
- au moins deux alésages latéraux 18 sensiblement radiaux débouchant latéralement en étant propres à recevoir respectivement les au moins deux injecteurs de gaz latéraux 11 disposés sensiblement radialement.

Il est alors possible d'agencer l'embase 16 en fonction du type d'alimentation en gaz retenu. Dans le cas d'une alimentation commune des deux brûleurs central 2 et extérieur annulaire 3, on prévoit, comme montré à la figure 3, que tous les alésages latéraux 18 sensiblement radiaux soient en communication avec l'alésage central 15 et que l'embase 16 comporte en outre un alésage de raccordement 17 en communication avec l'extrémité inférieure de l'alésage central 15 et propre à recevoir l'extrémité d'un tube d'amenée du gaz (non montré). Les deux brûleurs central 2 et extérieur annulaire 3 sont alors commandés simultanément à partir d'un robinet unique (non montré). Une autre possibilité d'agencement de l'embase 16 sera exposée plus loin en regard des figures 6A à 6C.

On soulignera ici que l'embase 16 est montrée à la figure 3 dans deux plans de coupe décalés angulairement, de manière que sa partie supérieure soit coupée dans l'axe d'un alésage latéral 18 et que sa partie inférieure soit coupée dans l'axe de l'alésage 17 de raccordement d'un tube d'amenée de gaz. En outre, sur la figure 2, un seul injecteur 11 est montré en position sur l'embase 16, tandis que l'autre injecteur n'est pas monté et laisse voir l'alésage 18 correspondant.

Pour conduire le mélange air-gaz jusqu'au brûleur extérieur annulaire 8 qui est situé sensiblement au-dessus des injecteurs radiaux 11, il est souhaitable d'éviter des trajets coudés afin de réduire les pertes de charge. Dans ces conditions, on peut avantageusement prévoir que les conduits convergents-divergents 13 formant venturis tubulaires soient inclinés vers le haut en direction de l'extérieur comme visible à la figure 2. Chaque conduit 13 est alors sensiblement rectiligne. Dans ce contexte, on peut simplifier la conception du brûleur en prévoyant que l'embase 16 soit, au moins dans sa partie supérieure, de forme générale sensiblement tronconique avec une conicité telle que les injecteurs de gaz latéraux 11 soient inclinés en étant sensiblement coaxiaux respectivement aux conduits convergents-divergents 13 formant venturis tubulaires.

En outre, comme on le voit mieux à la figure 2, les conduits convergents-divergents 13 parviennent sous le corps de brûleur annulaire 8, lequel possède un fond 19 qui est muni d'ouvertures 20 en correspondance des extrémités des conduits pour le passage du mélange air/gaz.

Pour obtenir une alimentation homogène de l'ensemble du brûleur extérieur annulaire 3, il est souhaitable que les conduits convergents-divergents 13 formant venturis tubulaires soient répartis angulairement de façon sensiblement équidistante. De façon pratique, une conception et une fabrication aisées du brûleur sont obtenues lorsque les conduits convergents-divergents 13 formant venturis tubulaires sont en nombre compris entre 2 et 5. Un compromis intéressant consiste en ce que les conduits convergents-divergents 13 soient au nombre de trois mutuellement écartés angulairement d'environ 120°, comme illustré sur les figures.

Grâce à la configuration adoptée conformément à l'invention, le fonctionnement du brûleur extérieur annulaire 3 et le fonctionnement du brûleur central 2 restent sensiblement indépendants l'un de l'autre, puisque chacun d'eux dispose de ses propres moyens d'alimentation en mélange air-gaz. De ce fait, le brûleur central 2 peut être agencé de toute façon souhaitable appropriée aux besoins. En particulier, dans le souci de concevoir un brûleur 1 de faible hauteur, il est avantageux que les moyens convergents-divergents 7 formant venturis interposés entre l'injecteur central 6 et la couronne centrale de flammes 5 comprennent un divergent annulaire radial défini par un plateau 21 incliné vers le bas en direction de l'extérieur et entourant un puits central 22 coaxial à l'injecteur central 6 et par une face en regard 24 d'un chapeau 23 coiffant le corps de brûleur central 4, comme visible à la figure 2.

Il est souhaitable que le brûleur conforme à l'invention conserve une structure simple, en étant constitué avec un nombre minimal de pièces composantes. De ce point de vue, il est intéressant qu'il puisse être constitué d'une façon analogue au brûleur décrit dans le document WO 2005/080870 A1 déjà cité. A cette fin, on prévoit que le brûleur décrit plus haut comprend, comme mieux visible aux figures 3, 4 et 5 :
- une pièce constitutive inférieure ou pot 25 propre à être fixée à une plaque de dessus 26 d'un appareil de cuisson sensiblement coaxialement à une ouverture prévue dans ladite plaque de dessus 26 ;
- une pièce constitutive supérieure ou tête 27 comprenant :
   une partie centrale formant le susdit corps de brûleur central 4 délimité périphériquement par une paroi latérale 28 échancrée en 29 pour définir, en conjonction avec le susdit chapeau central 23, des ouvertures de flammes constituant ensemble la susdite couronne centrale de flammes 5, et
   une partie annulaire sensiblement coaxiale à ladite partie centrale et formant le susdit corps de brûleur extérieur annulaire 8, cette partie annulaire étant délimitée par au moins une paroi latérale 30 échancrée en 31 définissant, en conjonction avec un chapeau annulaire 32, des ouvertures de flammes constituant ensemble la susdite couronne annulaire de flammes 9 (dans l'exemple illustré, la partie annulaire est délimitée par deux parois latérales respectivement intérieure 30i et extérieure 30e échancrées respectivement en 31i et 31e définissant, en conjonction avec le chapeau annulaire 32, les ouvertures de flammes constituant respectivement les deux couronnes annulaires de flammes 9i et 9e ;
- le susdit chapeau central 23 de forme sensiblement discoïdale propre à coiffer ladite partie centrale, et
- le susdit chapeau annulaire 32 propre à coiffer ladite partie annulaire.

Conformément à l'agencement selon l'invention, on prévoit ce qui suit :
- le pot 25 comporte une plage centrale 33 agencée pour supporter centralement l'injecteur axial 6 et les injecteurs radiaux 11, et
- au moins le pot 25 et/ou la tête 27 comporte au moins deux gouttières 34 rayonnantes qui s'étendent à partir de ladite plage centrale 33 ou respectivement ladite partie centrale formant corps de brûleur central 4 où elles sont débouchantes et jusqu'au bord extérieur du pot 25 ou respectivement jusqu'à la partie annulaire formant corps de brûleur annulaire 8 avec laquelle elles communiquent, lesdites gouttières 34 étant fermées par respectivement la tête 27 ou le pot 25 dans la position d'assemblage desdits pot et tête afin de constituer les susdits conduits convergents-divergents 13 formant venturis tubulaires d'étendue sensiblement radiale.

Une manière simple de mettre en oeuvre les dispositions qui viennent d'être exposées consiste en ce que :
- le pot 25 comporte au moins deux gouttières 34i rayonnantes qui s'étendent à partir de ladite plage centrale 33 et qui sont ouvertes respectivement vers le haut,
- la tête 27 comporte au moins deux gouttières 34s rayonnantes qui s'étendent à partir de ladite partie centrale 4 et qui sont ouvertes respectivement vers le bas, et
- les gouttières 34i du pot et les gouttières 34s de la tête se superposent deux à deux, dans la position d'assemblage desdits pot et tête, pour constituer les susdits conduits convergents-divergents 13 formant venturis tubulaires d'étendue sensiblement radiale.

Dans ce contexte, il est envisageable de concevoir le pot selon deux réalisations possibles conduisant à deux modes de fonctionnement différents respectifs du brûleur en fonction de la conception de l'appareil de cuisson.

Une première réalisation consiste, comme montré sur les figures 1, 2, 4 et 5, en ce que le pot possède une structure pleine et en ce que :
- au moins le pot 25 et/ou la tête 27 comporte au moins deux gorges 35 sensiblement radiales, intercalées entre les susdites gouttières 34, qui s'étendent en étant débouchantes entre ladite plage centrale 33 et le bord extérieur du pot 25 ou respectivement de la tête 27, ces gorges 35 étant fermées par respectivement la tête 27 ou le pot 25 dans la position d'assemblage desdits pot et tête pour constituer des passages 36 d'étendue généralement radiale propres à assurer l'alimentation en air primaire par le dessus de la plaque de dessus 26 de l'appareil de cuisson.

On constitue ainsi un brûleur dans lequel l'air primaire nécessaire au fonctionnement des deux brûleurs central 2 et extérieur annulaire 3, respectivement, est alimenté par le dessus de la plaque de dessus de l'appareil de cuisson.

Dans l'agencement spécifique préféré représenté sur les figures 1, 2, 4 et 5, on a recours aux dispositions qui suivent :
- le pot 25 comporte au moins deux gorges 35i sensiblement radiales, qui sont intercalées entre les susdites gouttières 34i et qui s'ouvrent sensiblement vers le haut,
- la tête 27 comporte au moins deux gorges 35s sensiblement radiales, qui sont intercalées entre les susdites gouttières 34s et qui s'ouvrent sensiblement vers le bas, et
- les gorges 35i du pot et les gorges 35s de la tête se superposent deux à deux, dans la position d'assemblage desdits pot et tête, pour constituer les susdits passages 36 d'alimentation en air primaire.

Une seconde conception consiste, comme illustré à la figure 7 (sur laquelle les mêmes références numériques sont conservées pour désigner les éléments ou parties identiques à ceux correspondants de la figure 4), en ce que le pot 25 possède une structure qui est ajourée en 41 au moins partiellement entre les gouttières 34i. Cette structure est propre à assurer l'alimentation en air primaire des deux brûleurs central 2 et extérieur annulaire 3 par le dessous de la plaque de dessus de l'appareil de cuisson.

Indépendamment de la conception du pot, comme on le voit mieux aux figures 2 et 4 les gouttières 34i du pot 25 s'étendent jusque sous la partie annulaire de la tête 27 et la partie annulaire de la tête 27 a son fond 19 qui est pourvu des susdites ouvertures 20 en regard des extrémités situées radialement vers l'extérieur desdites gouttières 34i du pot 25.

Pour le montage des brûleurs, la plage centrale 33 du pot 25 présente, comme visible à la figure 2, une ouverture centrale 37 à travers laquelle ladite embase 16 de support des injecteurs est engagée par le dessous du pot 25, avec sa partie supérieure tronconique en saillie au-dessus de ladite plage centrale 33 et avec sa partie inférieure sous-jacente au pot, ladite partie inférieure étant munie dudit alésage 17 propre à recevoir l'extrémité d'un tube d'amenée du gaz.

Dans l'exemple concret de réalisation illustré aux figures 2, 4 et 5, le pot 25 et/ou la tête 27 comporte trois gouttières respectivement 34i, 34s sensiblement radiales mutuellement écartées angulairement d'environ 120° et trois gorges respectivement 35i, 35s sensiblement radiales intercalées entre les susdites gouttières.

Comme on le voit mieux aux figures 4 et 5, la mise en oeuvre des dispositions qui viennent d'être exposées conduisent à un pot 25 à structure pleine, tandis que la tête 27 se présente avec une structure ajourée, avec les gouttières 34s et les gorges 35s constituant des rayons reliant mécaniquement la partie centrale à la partie annulaire.

Pour assurer un positionnement angulaire mutuel correct du pot 25 et de la tête 27 superposés, on prévoit des moyens de guidage et de blocage en rotation qui, dans l'exemple illustré, comprennent des paires de doigts 38 portés par exemple par le pot 25 et saillant verticalement vers le haut, en étant disposés de part et d'autre des gouttières 34i respectives. Lors du montage de la tête 27, les gouttières 34s viennent s'intercaler chacune entre deux doigts 38 en vis-à-vis. Bien entendu, une disposition inverse pourrait être adoptée, avec les doigts saillants portés par la tête de part et d'autre des gouttières 34s.

On soulignera qu'une électrode d'allumage électrique 39 et/ou un thermocouple 40 de détection de présence de flammes peuvent, si cela est souhaité, être installés dans le brûleur 1, en tout emplacement approprié de celui-ci ; à titre d'exemple, l'électrode d'allumage 39 et le thermocouple 40 sont montrés en bordure extérieure du pot 25 à la figure 5, tandis qu'ils sont montrés en position centrale dans le pot 25 et en des emplacements différents de celui-ci aux figures 2 et 4.

Si l'on souhaite disposer de deux alimentations distinctes des deux brûleurs central 2 et extérieur annulaire 3 respectivement, on prévoit, comme montré aux figures 6A à 6C, que l'embase 16 comporte un premier alésage de raccordement 17 en communication avec l'alésage central 15 et propre à recevoir l'extrémité d'un premier tube d'amenée du gaz (non montré) et un second alésage de raccordement 44 en communication avec les susdits alésages latéraux 18 et propre à recevoir l'extrémité d'un second tube d'amenée du gaz (non montré).

Dans la conception de l'embase 16 illustrée à titre d'exemple aux figures 6A à 6C, on prévoit, comme on le voit mieux à la figure 6B, que l'alésage central axial 15 recevant l'injecteur central axial 6 du brûleur central 2 est raccordé par un canal 42 déporté latéralement à l'alésage de raccordement 17 qui, ici, est situé latéralement à la base de l'embase 16 et est d'étendue non radiale.

De leur côté, les alésages 18 des injecteurs radiaux 11 du brûleur extérieur annulaire 3 sont raccordés par un canal 43 situé axialement à un second alésage de raccordement 44 qui lui aussi, ici, est situé latéralement à la base de l'embase 16 et est d'étendue sensiblement radiale.

Ainsi agencée, l'embase 16 est une pièce relativement complexe, avec de nombreux perçages débouchant dont certains doivent ensuite être obturés (bouchons 45) pour constituer les canaux appropriés.

## Revendications

1. Brûleur à gaz (1) à multiples couronnes de flammes concentriques, comprenant :
- un brûleur central (2) avec une couronne centrale d'orifices de flammes (5), un injecteur de gaz central (6) axial pour ledit brûleur central, et des moyens convergents-divergents (7) formant venturi interposés entre l'injecteur central (6) et la couronne centrale d'orifices de flammes (5), et
- un brûleur extérieur annulaire (3) entourant coaxialement ledit brûleur central (2) et muni d'au moins une couronne annulaire d'orifices de flammes (9), des moyens d'injection de gaz (10) pour le brûleur extérieur annulaire (3) qui comprennent plusieurs injecteurs de gaz (11) disposés sensiblement radialement autour de l'injecteur de gaz central (6) axial, et des moyens convergents-divergents (12) qui forment venturis interposés entre les moyens d'injection de gaz (10) et la couronne annulaire d'orifices de flammes (9) et qui comprennent au moins deux conduits convergents-divergents (13) sensiblement radiaux formant venturis tubulaires d'étendues respectives sensiblement radiales et débouchant dans le brûleur extérieur annulaire (3), lesdits conduits convergents-divergents (13) s'étendant sensiblement coaxialement respectivement auxdits injecteurs radiaux (11), et
- des moyens (14) d'amenée de gaz audit injecteur central (6) axial et auxdits moyens d'injection de gaz (10),
**caractérisé en ce qu'**il comporte une embase centrale (16) fixée, coaxialement au brûleur central (2), sur une pièce constitutive inférieure du brûleur ou pot (25) et **en ce que** cette embase (16) comporte :
• un alésage central (15) sensiblement coaxial débouchant vers le haut et propre à recevoir le susdit injecteur de gaz central axial (6), et
• au moins deux alésages latéraux (18) sensiblement radiaux débouchant latéralement en étant propres à recevoir respectivement les au moins deux injecteurs de gaz latéraux (11) disposés sensiblement radialement.

2. Brûleur à gaz selon la revendications 1, **caractérisé en ce que** les au moins deux alésages latéraux (18) sensiblement radiaux de l'embase sont en communication avec l'alésage central (15) et **en ce que** l'embase comporte en outre un alésage de raccordement (17) en communication avec l'extrémité inférieure de l'alésage central (15) et propre à recevoir l'extrémité d'un tube unique d'amenée du gaz.

3. Brûleur à gaz selon la revendications 1, **caractérisé en ce que** l'embase comporte un premier alésage de raccordement (17) en communication avec l'alésage central (15) et propre à recevoir l'extrémité d'un premier tube d'amenée du gaz et un second alésage de raccordement (44) en communication avec les susdits alésages latéraux (18) et propre à recevoir l'extrémité d'un second tube d'amenée du gaz.

4. Brûleur à gaz selon l'une quelconque des revendications 1 à 3, **caractérisé en ce que** les conduits tubulaires convergents-divergents (13) formant venturis sont inclinés vers le haut en direction de l'extérieur.

5. Brûleur à gaz selon l'une quelconque des revendications 1 à 3 et selon la revendication 7, **caractérisé en ce que** l'embase (16) est, au moins dans sa partie supérieure, de forme générale sensiblement tronconique avec une conicité telle que les injecteurs de gaz latéraux (11) soient inclinés en étant sensiblement coaxiaux respectivement aux conduits convergents-divergents (13) formant venturis tubulaires.

6. Brûleur à gaz selon l'une quelconque des revendications 1 à 5, **caractérisé en ce que** les conduits convergents-divergents (13) formant venturis tubulaires sont répartis angulairement de façon sensiblement équidistante.

7. Brûleur à gaz selon l'une quelconque des revendications 1 à 6, **caractérisé en ce que** les conduits convergents-divergents (13) formant venturis tubulaires sont en nombre compris entre 2 et 5.

8. Brûleur à gaz selon la revendication 7, **caractérisé en ce que** les conduits convergents-divergents (13) formant venturis tubulaires sont au nombre de trois mutuellement écartés angulairement d'environ 120°.

9. Brûleur à gaz selon l'une quelconque des revendications 1 à 8, **caractérisé en ce que** le brûleur extérieur annulaire (3) comporte deux couronnes annulaires d'orifices de flammes (9i, 9e) respectivement intérieure et extérieure.

10. Brûleur à gaz selon l'une quelconque des revendications 1 à 9, **caractérisé en ce que** les moyens convergents-divergents (7) formant venturis interposés entre l'injecteur central (6) et la couronne centrale d'orifices de flammes (5) comprennent un divergent annulaire radial (21, 24) entourant un puits central (22) coaxial à l'injecteur central (6).

11. Brûleur à gaz selon l'une quelconque des revendications 1 à 10, comprenant :
- une pièce constitutive inférieure ou pot (25) propre à être fixée à une plaque de dessus (26) d'un appareil de cuisson sensiblement coaxialement à une ouverture de ladite plaque de dessus (26),
- une pièce constitutive supérieure ou tête (27) comprenant une partie centrale (4) délimitée périphériquement par une paroi latérale (28) échancrée (en 29) pour constituer la susdite couronne centrale d'orifices de flammes (5) et une partie annulaire (8) sensiblement coaxiale à ladite partie centrale (4) et délimitée par au moins une paroi latérale (30) échancrée (en 31) pour constituer la susdite couronne annulaire d'orifices de flammes (9),
- un chapeau central (23) de forme sensiblement discoïdale propre à coiffer ladite partie centrale (4), et
- un chapeau annulaire (32) propre à coiffer ladite partie annulaire (8),
**caractérisé en ce que**
- le pot (25) comporte une plage centrale (33) agencée pour supporter centralement l'injecteur axial (6) et les injecteurs radiaux (11), et
- au moins le pot (25) et/ou la tête (27) comporte au moins deux gouttières (34) rayonnantes qui s'étendent à partir de ladite plage centrale (33) ou respectivement ladite partie centrale (4) où elles sont débouchantes et jusqu'au bord extérieur du pot (25) ou respectivement jusqu'à la partie annulaire (8) avec laquelle elles communiquent, lesdites gouttières (34) étant fermées par respectivement la tête (27) ou le pot (25) dans la position d'assemblage desdits pot et tête pour constituer les susdits conduits convergents-divergents (13) formant venturis tubulaires d'étendue sensiblement radiales.

12. Brûleur à gaz selon la revendication 11, **caractérisé en ce que** :
- le pot (25) comporte au moins deux gouttières (34i) rayonnantes qui s'étendent à partir de ladite plage centrale (33) et qui sont ouvertes respectivement vers le haut,
- la tête (27) comporte au moins deux gouttières (34s) rayonnantes qui s'étendent à partir de ladite partie centrale (4) et qui sont ouvertes respectivement vers le bas, et
- les gouttières (34i) du pot (25) et les gouttières (34s) de la tête (27) se superposent deux à deux, dans la position d'assemblage desdits pot et tête, pour constituer les susdits conduits convergents-divergents (13) formant venturis tubulaires d'étendue sensiblement radiale.

13. Brûleur à gaz selon la revendication 11 ou 12, **caractérisé en ce que** le pot (25) possède une structure pleine et **en ce qu'**au moins le pot (25) et/ou la tête (27) comporte au moins deux gorges (35) sensiblement radiales, intercalées entre les susdites gouttières (34), qui s'étendent en étant débouchantes entre ladite plage centrale (33) et le bord extérieur du pot (25) ou respectivement de la tête (27), ces gorges (35) étant fermées par respectivement la tête (27) ou le pot (25) dans la position d'assemblage desdits pot et tête pour constituer des passages (36) d'étendue généralement radiale propres à assurer l'alimentation en air primaire par le dessus de la plaque de dessus (26) de l'appareil de cuisson.

14. Brûleur à gaz selon la revendication 13, **caractérisé en ce que** :
- le pot (25) comporte au moins deux gorges (35i) sensiblement radiales, qui sont intercalées entre les susdites gouttières (34i) et qui s'ouvrent sensiblement vers le haut,
- la tête (27) comporte au moins deux gorges (35s) sensiblement radiales, qui sont intercalées entre les susdites gouttières (34s) et qui s'ouvrent sensiblement vers le bas, et
- les gorges (35i) du pot (25) et les gorges (35s) de la tête (27) se superposent deux à deux, dans la position d'assemblage desdits pot et tête, pour constituer les susdits passages (36) d'alimentation en air primaire.

15. Brûleur à gaz selon la revendication 11 ou 12, **caractérisé en ce que** le pot (25) possède une structure qui est ajourée (en 41) au moins partiellement entre les gouttières (34i) et qui est propre à assurer l'alimentation en air primaire par le dessous de la plaque de dessus de l'appareil de cuisson.

16. Brûleur à gaz selon l'une quelconque des revendications 11 à 15, **caractérisé en ce que** les gouttières (34i) du pot (25) s'étendent jusque sous la partie annulaire de la tête (27) et la partie annulaire de la tête (27) possède un fond (19) qui est pourvu d'ouvertures (20) en regard des extrémités situées radialement vers l'extérieur desdites gouttières (34i) du pot (25).

17. Brûleur à gaz selon l'une quelconque des revendications 11 à 16 et selon l'une quelconque des revendications 5 à 10, **caractérisé en ce que** la plage centrale (33) du pot (25) présente une ouverture centrale (37) à travers laquelle ladite embase (16) de support des injecteurs (6, 11) est engagée par le dessous du pot (25), avec sa partie supérieure tronconique en saillie au-dessus de ladite plage centrale (33) et avec sa partie inférieure sous-jacente au pot (25), ladite partie inférieure étant munie du ou des alésages de raccordement (17 ; 44)).

18. Brûleur à gaz selon l'une quelconque des revendications 11 à 17, **caractérisé en ce que** le pot (25) et/ou la tête (27) comporte des paires de doigts saillants (38) disposés de part et d'autre des gouttières (34i ; 34s) respectives et propres à recevoir les gouttières (34s ; 34i) correspondantes de respectivement la tête (27) et/ou le pot (25).

19. Brûleur à gaz selon l'une quelconque des revendications 11 à 18 et selon l'une quelconque des revendications 8 à 10, **caractérisé en ce que** le pot (25) et/ou la tête (27) comporte trois gouttières (34i ; 34s) sensiblement radiales mutuellement écartées angulairement d'environ 120° et trois gorges (35i ; 35s) sensiblement radiales intercalées entre les susdites gouttières.

## Patentansprüche

1. Gasbrenner (1) mit mehreren konzentrischen Flammenringen, umfassend:
- einen zentralen Brenner (2) mit einem zentralen Ring mit Flammenöffnungen (5), eine axiale zentrale Gaseinspritzdüse (6) für den zentralen Brenner und konvergent-divergente Mittel (7), die zwischen der zentralen Einspritzdüse (6) und dem zentralen Ring mit Flammenöffnungen (5) angeordnete Venturi-Rohre bilden, und
- einen ringförmigen äußeren Brenner (3), der den zentralen Brenner (2) koaxial umgibt und versehen ist mit mindestens einem Ring mit Flammenöffnungen (9), Gaseinspritzmitteln (10) für den ringförmigen äußeren Brenner (3), die mehrere im Wesentlichen radial um die axiale zentrale Gaseinspritzdüse (6) angeordnete Gaseinspritzdüsen (11) umfassen, und konvergent-divergente Mitteln (12), die zwischen den Gaseinspritzmitteln (10) und dem Ring mit Flammenöffnungen (9) angeordnete Venturi-Rohre bilden und die mindestens zwei im Wesentlichen radiale konvergent-divergente Leitungen (13) umfassen, die Venturi-Rohre mit im Wesentlichen radialen jeweiligen Erstreckungen bilden und in den ringförmigen äußeren Brenner (3) münden, wobei sich die konvergent-divergenten Leitungen (13) im Wesentlichen koaxial zu den radialen Einspritzdüsen (11) erstrecken, und
- Mittel (14) zur Gaseinleitung in die axiale zentrale Einspritzdüse (6) und in die Gaseinspritzmittel (10),
**dadurch gekennzeichnet, dass** er einen zentralen Sockel (16) umfasst, der koaxial zum zentralen Brenner (2) an einem Bauteil unterhalb des Brenners oder Topfes (25) befestigt ist, und dadurch, dass dieser Sockel (16):
• eine im Wesentlichen koaxiale zentrale Bohrung (15), die nach oben mündet und geeignet ist, die oben genannte axiale zentrale Gaseinspritzdüse (6) aufzunehmen, und
• mindestens zwei im Wesentlichen radiale seitliche Bohrungen (18), die seitlich münden und jeweils geeignet sind, die mindestens zwei im Wesentlichen radial angeordneten seitlichen Gaseinspritzdüsen (11) aufzunehmen, umfasst.

2. Gasbrenner nach Anspruch 1, **dadurch gekennzeichnet, dass** die mindestens zwei im Wesentlichen radialen seitlichen Bohrungen (18) des Sockels mit der zentralen Bohrung (15) in Kommunikation stehen und dadurch, dass der Sockel außerdem eine Anschlussbohrung (17) umfasst, die mit dem unteren Ende der zentralen Bohrung (15) in Kommunikation steht und geeignet ist, das Ende eines einzigen Gaseinleitungsrohrs aufzunehmen.

3. Gasbrenner nach Anspruch 1, **dadurch gekennzeichnet, dass** der Sockel eine erste Anschlussbohrung (17), die mit der zentralen Bohrung (15) in Kommunikation steht und geeignet ist, das Ende eines ersten Gaseinleitungsrohrs aufzunehmen, und eine zweite Anschlussbohrung (44), die mit den obengenannten seitlichen Bohrungen (18) in Kommunikation steht und geeignet ist, das Ende eines zweiten Gaseinleitungsrohrs aufzunehmen, umfasst.

4. Gasbrenner nach einem der Ansprüche 1 bis 3, **dadurch gekennzeichnet, dass** die Venturi-Rohre bildenden konvergent-divergenten Rohrleitungen (13) nach oben und nach außen hin geneigt sind.

5. Gasbrenner nach einem der Ansprüche 1 bis 3 und nach Anspruch 7, **dadurch gekennzeichnet, dass** der Sockel (16) zumindest in seinem oberen Teil im Wesentlichen kegelstupfförmig und derart konisch ausgebildet ist, dass die seitlichen Gaseinspritzdüsen (11) geneigt sind und im Wesentlichen koaxial zu den Venturi-Rohre bildenden konvergent-divergenten Leitungen (13) angeordnet sind.

6. Gasbrenner nach einem der Ansprüche 1 bis 5, **dadurch gekennzeichnet, dass** die Venturi-Rohre bildenden konvergent-divergenten Leitungen (13) im Wesentlichen abstandsgleich winklig verteilt sind.

7. Gasbrenner nach einem der Ansprüche 1 bis 6, **dadurch gekennzeichnet, dass** die Venturi-Rohre bildenden konvergent-divergenten Leitungen (13) zwischen 2 und 5 an der Zahl sind.

8. Gasbrenner nach Anspruch 7, **dadurch gekennzeichnet, dass** die Venturi-Rohre bildenden konvergent-divergenten Leitungen (13) drei an der Zahl sind und winklig um circa 120° voneinander beabstandet sind.

9. Gasbrenner nach einem der Ansprüche 1 bis 8, **dadurch gekennzeichnet, dass** der ringförmige äußere Brenner (3) zwei innen bzw. außen liegende Ringe mit Flammenöffnungen (9i, 9e) umfasst.

10. Gasbrenner nach einem der Ansprüche 1 bis 9, **dadurch gekennzeichnet, dass** die konvergent-divergenten Mittel (7), die zwischen der zentralen Einspritzdüse (6) und dem zentralen Ring mit Flammenöffnungen (5) angeordnete Venturi-Rohre bilden, ein radiales ringförmiges Mischrohr (21, 24) umfassen, das einen zur zentralen Einspritzdüse (6) koaxialen zentralen Schacht (22) umgibt.

11. Gasbrenner nach einem der Ansprüche 1 bis 10, umfassend:
- ein unteres Bauteil oder einen Topf (25), der geeignet ist, an einer oberen Platte (26) einer Kochvorrichtung im Wesentlichen koaxial zu einer Öffnung der oberen Platte (26) befestigt zu werden,
- ein oberes Bauteil oder einen Kopf (27), umfassend einen zentralen Teil (4), der peripher durch eine (in 29) eingekerbte Seitenwand (28) begrenzt ist, um den obengenannten zentralen Ring mit Flammenöffnungen (5) zu bilden, und einen ringförmigen Teil (8), der im Wesentlichen koaxial zum zentralen Teil (4) ist und durch mindestens eine (in 31) eingekerbte Seitenwand (30) begrenzt ist, um den obengenannten Ring mit Flammenöffnungen (9) zu bilden,
- einen im Wesentlichen scheibenförmigen zentralen Deckel (23), der geeignet ist, den zentralen Teil (4) abzudecken, und
- einen ringförmigen Deckel (32), der geeignet ist, den ringförmigen Teil (8) abzudecken, **dadurch gekennzeichnet, dass**
- der Topf (25) einen zentralen Bereich (33) umfasst, der dazu vorgesehen ist, die axiale Einspritzdüse (6) und die radialen Einspritzdüsen (11) zentral zu tragen, und
- zumindest der Topf (25) und/oder der Kopf (27) mindestens zwei strahlenförmige Rinnen (34) umfasst, die sich von dem zentralen Bereich (33) bzw. dem zentralen Teil (4), in den sie münden, bis zum äußeren Rand des Topfes (25) bzw. bis zum ringförmigen Teil (8), mit dem sie kommunizieren, erstrecken, wobei die Rinnen (34) in der Montageposition des Topfes und Kopfes durch den Kopf (27) bzw. den Topf (25) verschlossen sind, um die obengenannten konvergent-divergenten Leitungen (13) zu bilden, die Venturi-Rohre mit im Wesentlichen radialer Erstreckung bilden.

12. Gasbrenner nach Anspruch 11, **dadurch gekennzeichnet, dass**:
- der Topf (25) mindestens zwei strahlenförmige Rinnen (34i) umfasst, die sich von dem zentralen Bereich (33) erstrecken und die jeweils nach oben hin offen sind,
- der Kopf (27) mindestens zwei strahlenförmige Rinnen (34s) umfasst, die sich von dem zentralen Teil (4) erstrecken und die jeweils nach unten hin offen sind, und
- die Rinnen (34i) des Topfes (25) und die Rinnen (34s) des Kopfes (27) in der Montageposition des Topfes und Kopfes paarweise übereinander angeordnet sind, um die obengenannten konvergent-divergenten Leitungen (13) zu bilden, die Venturi-Rohre mit im Wesentlichen radialer Erstreckung bilden.

13. Gasbrenner nach Anspruch 11 oder 12, **dadurch gekennzeichnet, dass** der Topf (25) eine massive Struktur besitzt und dadurch, dass mindestens der Topf (25) und/oder der Kopf (27) mindestens zwei im Wesentlichen radiale, zwischen den obengenannten Rinnen (34) angeordnete Kehlen (35) umfasst, die sich erstrecken und zwischen dem zentralen Bereich (33) und dem äußeren Rand des Topfes (25) bzw. des Kopfes (27) münden, wobei diese Kehlen (35) in der Montageposition des Topfes und Kopfes durch den Kopf (27) bzw. den Topf (25) verschlossen sind, um Durchgänge (36) mit allgemein radialer Erstreckung zu bilden, die geeignet sind, die Primärluftzufuhr von oberhalb der oberen Platte (26) der Kochvorrichtung zu gewährleisten.

14. Gasbrenner nach Anspruch 13, **dadurch gekennzeichnet, dass**:
- der Topf (25) mindestens zwei im Wesentlichen radiale Kehlen (35i) umfasst, die zwischen den obengenannten Rinnen (34i) angeordnet sind und die sich im Wesentlichen nach oben hin öffnen,
- der Kopf (27) mindestens zwei im Wesentlichen radiale Kehlen (35s) umfasst, die zwischen den obengenannten Rinnen (34s) angeordnet sind und die sich im Wesentlichen nach unten hin öffnen, und
- die Kehlen (35i) des Topfes (25) und die Kehlen (35s) des Kopfes (27) in der Montageposition des Topfes und Kopfes paarweise übereinander angeordnet sind, um die obengenannten Durchgänge (36) für die Primärluftzufuhr zu bilden.

15. Gasbrenner nach Anspruch 11 oder 12, **dadurch gekennzeichnet, dass** der Topf (25) eine Struktur aufweist, die zwischen den Rinnen (34i) (in 41) mindestens teilweise durchbrochen ist und die geeignet ist, die Primärluftzufuhr von unterhalb der oberen Platte der Kochvorrichtung zu gewährleisten.

16. Gasbrenner nach einem der Ansprüche 11 bis 15, **dadurch gekennzeichnet, dass** sich die Rinnen (34i) des Topfes (25) bis unter den ringförmigen Teil des Kopfes (27) erstrecken und der ringförmige Teil des Kopfes (27) einen Boden (19) besitzt, der mit Öffnungen (20) gegenüber den radial nach außen liegenden Enden der Rinnen (34i) des Topfes (25) versehen ist.

17. Gasbrenner nach einem der Ansprüche 11 bis 16 und nach einem der Ansprüche 5 bis 10, **dadurch gekennzeichnet, dass** der zentrale Bereich (33) des Topfes (25) eine zentrale Öffnung (37) aufweist, durch die der Trägersockel (16) der Einspritzdüsen (6, 11) mit seinem kegelstumpfförmigen oberer Teil über den zentralen Bereich (33) herausragend und mit seinem unterer Teil unterhalb des Topfes (25) liegend von unterhalb des Topfes (25) eingesteckt wird, wobei der untere Teil mit der oder den Anschlussbohrungen (17; 44) versehen ist.

18. Gasbrenner nach einem der Ansprüche 11 bis 17, **dadurch gekennzeichnet, dass** der Topf (25) und/oder der Kopf (27) Paare von herausragenden Fingern (38) umfasst, die an beiden Seiten der jeweiligen Rinnen (34i; 34s) angeordnet und geeignet sind, die entsprechenden Rinnen (34s; 34i) des Kopfes (27) und/oder des Topfes (25) aufzunehmen.

19. Gasbrenner nach einem der Ansprüche 11 bis 18 und nach einem der Ansprüche 8 bis 10, **dadurch gekennzeichnet, dass** der Topf (25) und/oder der Kopf (27) drei im Wesentlichen radiale, winklig um circa 120° voneinander beabstandete Rinnen (34i; 34s) und drei im Wesentlichen radiale, zwischen den obengenannten Rinnen angeordnete Kehlen (35i; 35s) umfasst.

## Claims

1. A gas burner (1) with multiple concentric flame rings, comprising:
- a central burner (2) with a central ring of flame orifices (5), an axial central gas injector (6) for said central burner, and convergent-divergent means (7) forming venturi interposed between the central injector (6) and the central ring of flame orifices (5), and
- an annular outer burner (3) coaxially surrounding said central burner (2) and provided with at least one annular ring of flame orifices (9), gas injecting means (10) for the annular outer burner (3), that comprise several gas injectors (11) positioned substantially radially around the axial central gas injector (6), and convergent-divergent means (12) that form venturis interposed between the gas injecting means (10) and the annular ring of flame orifices (9) and that comprise at least two substantially radial convergent-divergent conduits (13) forming tubular venturis with respective substantially radial spans and opening in the annular outer burner (3), said convergent-divergent conduits (13) extending substantially coaxially respectively to said radial injectors (11), and
- means (14) for supplying gas to said axial central injector (6) and to said gas injecting means (10), **characterized in that** it has a central base (16) fixed coaxially to the central burner (2) on a lower constituent part of the burner or pot (25), and **in that** said base comprises:
- a substantially coaxial central bore (15) emerging upward and adapted for receiving said axial central gas injector (6), and
- at least two substantially radial lateral bores (18) emerging laterally while being adapted for receiving respectively the at least two lateral gas injectors (11) positioned substantially radially.

2. The gas burner as claimed in claim 1, **characterized in that** said at least two substantially radial lateral bores (18) of the base communicate with the central bore (15), and **in that** said base further includes a connecting bore (17) communicating with the lower end of the central bore (15) and adapted for receiving the end of a single gas supply tube.

3. The gas burner as claimed in claim 1, **characterized in that** the base has a first connecting bore (17) communicating with the central bore (15) and adapted for receiving the end of a first gas supply tube and a second connecting bore (44) communicating with said lateral bores (18) and adapted for receiving the end of a second gas supply tube.

4. The gas burner as claimed in anyone of claims 1-3, **characterized in that** the convergent-divergent tubular conduits (13) forming venturis are inclined upward in an outward direction.

5. The gas burner as claimed in anyone of claims 1-3 and claim 7, **characterized in that** the base (16) has, at least in its upper part, a substantially truncated conical general shape with a conicity such that the lateral gas injectors (11) are inclined while being substantially coaxial respectively with the convergent-divergent conduits (13) forming tubular venturis.

6. The gas burner as claimed in anyone of claims 1-5, **characterized in that** the convergent-divergent conduits (13) forming tubular venturis are angularly distributed in a substantially equidistant manner.

7. The gas burner as claimed in anyone of claims 1-6, **characterized in that** the convergent-divergent conduits (13) forming tubular venturis are between two and five in number.

8. The gas burner as claimed in claim 7, **characterized in that** the convergent-divergent conduits (13) forming tubular venturis are three in number mutually separated angularly by approximately 120°.

9. The gas burner as claimed in anyone of claims 1-8, **characterized in that** the annular outer burner (3) has two annular rings of flame orifices (9i, 9e), inner and outer respectively.

10. The gas burner as claimed in anyone of claims 1-9, **characterized in that** the convergent-divergent means (7) forming venturis interposed between the central injector (6) and the central ring of flame orifices (5) comprise a radial annular divergent component (21, 24) surrounding a central well (22) coaxial with the central injector (6).

11. The gas burner as claimed in anyone of claims 1-10, comprising:
- a lower constituent part or pot (25) adapted for being fixed to an upper plate (26) of a cooking appliance substantially coaxial to an opening of said upper plate (26),
- an upper constituent part or head (27) comprising a central part (4) delimited peripherally by a lateral wall (28) curved (at 29) so as to constitute said central ring of flame orifices (5) and an annular part (8) substantially coaxial with said central part (4) and delimited by at least one lateral wall (30) curved (at 31) so as to constitute said annular ring of flame orifices (9),
- a central cap (23) with a substantially discoid shape adapted for covering said central part (4), and
- an annular cap (32) adapted for covering said annular part (8),
**characterized in that**
- the pot (25) has a central area (33) arranged so as to support the axial injector (6) and the radial injectors (11) centrally, and
- at least the pot (25) and/or the head (27) have/has at least two radiating gutters (34) that extend from said central area (33) or respectively said central part (4) where they emerge and as far as the outer edge of the pot (5) or respectively as far as the annular part (8) with which they communicate, said gutters (34) being closed by the head (27) or pot (25) respectively in the assembly position of said pot and head so as to constitute said convergent-divergent conduits (13) forming tubular venturis with a substantially radial span.

12. The gas burner as claimed in claim 11, **characterized in that**:
- the pot (25) has at least two radiating gutters (34i) that extend from said central area (33) and that are open respectively upward,
- the head (27) has at least two radiating gutters (34s) that extend from said central part (4) and that are open respectively downward, and
- the gutters (34i) of the pot (25) and the gutters (34s) of the head (27) are superimposed pairwise, in the assembly position of said pot and head, so as to constitute said convergent-divergent conduits (13) forming tubular venturis with a substantially radial span.

13. The gas burner as claimed in claim 11 or 12, **characterized in that** the pot (25) has a solid structure and **in that** at least the pot (25) and/or the head (27) have/has at least two substantially radial grooves (35), interposed between said gutters (34), which extend while emerging between said central area (33) and the outer edge of the pot (25) or head (27) respectively, these grooves (35) being closed by the head (27) or pot (25) respectively in the assembly position of said pot and head in order to constitute passages (36) with a generally radial span adapted for ensuring the supply of primary air from above the upper plate (26) of the cooking appliance.

14. The gas burner as claimed in claim 13, **characterized in that**:
- the pot (25) has at least two substantially radial grooves (35i), that are interposed between said gutters (34i) and that open substantially upward,
- the head (27) has at least two substantially radial grooves (35s), that are interposed between said gutters (34s) and that open substantially downward, and
- the grooves (35i) of the pot (25) and the grooves (35s) of the head (27) are superimposed pairwise in the assembly position of said pot and head, so as to constitute said passages (36) for supplying primary air.

15. The gas burner as claimed in claim 11 or 12, **characterized in that** the pot (25) has a structure that is perforated (at 41) at least partially between the gutters (34i) and that is adapted for ensuring the supply of primary air from below the upper plate of the cooking appliance.

16. The gas burner as claimed in anyone of claims 11-15, **characterized in that** the gutters (34i) of the pot (25) extend as far as below the annular part of the head (27) and the annular part of the head (27) has a bottom (19) that is provided with openings (20) facing the ends situated radially toward the outside of said gutters (34i) of the pot (25).

17. The gas burner as claimed in anyone of claims 11-16 and in anyone of claims 5-10, **characterized in that** the central area (33) of the pot (25) has a central opening (37) through which said base (16) supporting the injectors (6, 11) is engaged from underneath the pot (25), with its upper truncated conical part projecting above said central area (33) and with its lower part subjacent to the pot (25), said lower part being provided with the connecting bore or bores (17 ; 44).

18. The gas burner as claimed in anyone of claims 11-17, **characterized in that** the pot (25) and/or the head (27) have/has pairs of projecting fingers (38) positioned either side of the respective gutters (34i ; 34s) and adapted for receiving the corresponding gutters (34s; 34i) of the head (27) and/or the pot (25) respectively.

19. The gas burner as claimed in anyone of claims 11-18 and in anyone of claims 8-10, **characterized in that** the pot (25) and/or the head (27) have/has three substantially radial gutters (34i ; 34s) mutually separated angularly by approximately 120° and three substantially radial grooves (35i ; 35s) interposed between said gutters.
